# FASCICULE DE BREVET EUROPEEN

(11) **EP 1 944 242 B1**
(45) Date de publication et mention de la délivrance du brevet: **25.11.2009**
(21) Numéro de dépôt: 08290007.7
(22) Date de dépôt: 07.01.2008
(51) Int. Cl.: B65D 6/24

(54) **Caisse de rangement**
Ordnungskasten
Storage crate

(30) Priorité: 11.01.2007 FR 0700191
(43) Date de publication de la demande: 16.07.2008
(73) Titulaire: Paperflow, 59260 Lezennes (FR)
(72) Inventeur: Cousin, Benoît, 78770 Auteuil le Roy (FR)
(74) Mandataire: Jaunez, Xavier

(56) Documents cités:
- EP-A- 1 275 812
- WO-A-2005/117796
- CA-A1- 2 583 339

## Description

La présente invention concerne une caisse de rangement de forme générale parallélépipédique, du type comportant une paroi horizontale de dessous à partir de laquelle se dressent verticalement deux parois latérales et une paroi de fond, et une paroi horizontale de dessus, des moyens de fixation étant prévus pour solidariser entre elles les parois horizontales et les parois latérales.

### ARRIERE-PLAN DE L'INVENTION

Il existe déjà un très grand nombre de caisses de rangement du type précité, réalisées en bois, en métal, ou en matière plastique. Les moyens de fixation utilisés sont la plupart du temps du domaine de la visserie, et comportent des boulons, des écrous et des chevilles, ces moyens étant implantés au niveau des bords des parois assemblées bord à bord.

Le montage de telles caisses de rangement suppose donc l'installation des moyens de visserie, avec des opérations qui peuvent s'avérer parfois longues et fastidieuses, et en tout état de cause font toujours appel à un outillage adapté.

De plus, il se pose aussi le problème de la rigidité de la caisse de rangement une fois celle-ci montée, dans la mesure où des efforts parasites, en particulier latéraux, font travailler les moyens de fixation dans un sens de désimplantation, ce qui favorise l'apparition de jeux indésirables et d'une perception désagréable d'un manque de rigidité pour la structure parallélépipédique ainsi réalisée.

Pour l'état de la technique, on pourra se référer au document CA 2 583 339 A1 qui décrit une caisse selon le préambule de la revendication 1, destinée à l'horticulture, dans laquelle les parois peuvent être solidarisées par des moyens d'encliquetage homologues traditionnels, du type à pattes en crochet et fentes de passage.

On pourra également se référer au document WO-2005/117 796 A qui décrit une caisse en kit destinée à recevoir des corps humains en cas de guerre ou de cataclysmes. Les moyens de fixation solidarisant les parois entre elles sont des moyens d'encliquetage analogues à ceux du document précédent.

L'arrière-plan technologique est également illustré par le document EP-1275 812 A de la demanderesse, qui illustre une armoire à rideau déformable coulissant dont les parois sont solidarisées entre elles par des moyens traditionnels.

### OBJET DE L'INVENTION

La présente invention a pour objet de concevoir une caisse de rangement dont les composants sont agencés pour permettre un montage rapide, facile, et ne faisant appel à aucun outillage extérieur.

L'invention a également pour objet de réaliser une caisse de rangement dont les composants, et en particulier les moyens de fixation des parois entre elles, sont parfaitement adaptés à une commercialisation sous forme de kit, avec un encombrement minimal et un nombre de pièces aussi réduit que possible.

### DEFINITION GENERALE DE L'INVENTION

Le problème précité est résolu, conformément à l'invention, grâce à une caisse de rangement de forme générale parallélépipédique, comportant une paroi horizontale de dessous à partir de laquelle se dressent verticalement deux parois latérales et une paroi de fond, et une paroi horizontale de dessus, des moyens de fixation étant prévus pour solidariser entre elles les parois horizontales et les parois latérales, ladite caisse de rangement étant remarquable en ce que des moyens de fixation font partie intégrante des parois horizontales et latérales, et ils comprennent des moyens d'encastrement homologues à lames imbriquées assurant un blocage des parois concernées bord à bord dans deux directions orthogonales (X, Y), et des moyens d'encliquetage homologues à pattes et fenêtres d'encliquetage assurant un blocage desdites parois concernées bord à bord dans une troisième direction (Z) orthogonale aux deux directions susdites (X, Y), lesdits moyens de fixation étant agencés pour assurer à eux seuls un auto-verrouillage naturel des parois entre elles par simple rapprochement de leurs bords en regard lors du montage desdites parois.

Ainsi, grâce à la structure précitée, les moyens de fixation ne constituent pas des composants séparés qui viennent s'ajouter aux composants principaux formant les parois constitutives de la caisse, ce qui limite considérablement le nombre des pièces nécessaires pour réaliser la caisse de rangement. De plus, le montage par simple rapprochement bord à bord des bords en regard des parois, qui réalisent une coopération mutuelle des moyens d'encastrement et d'encliquetage homologues, représente une opération aisée à mettre en oeuvre, même pour une personne inexpérimentée.

Dans un mode de réalisation préféré, les moyens d'encastrement homologues comprennent des premiers moyens d'encastrement constitués de deux lames espacées saillant d'un profilé latéral en U qui s'étend dans une direction perpendiculaire auxdites lames, et des deuxièmes moyens d'encastrement constitués de trois lames espacées, dont une lame centrale est reçue entre les deux lames des premiers moyens d'encastrement, et deux lames latérales sont reçues dans le profilé latéral en U desdits premiers moyens d'encastrement.

De préférence alors, les deux lames espacées constituant les premiers moyens d'encastrement sont réunies entre elles par un ligament d'extrémité qui prolonge l'une des branches latérales du profilé latéral en U, et les deux lames latérales constituant les deuxièmes moyens d'encastrement sont encochées au niveau de leurs bords pour présenter une largeur identique à la largeur intérieure du profilé latéral en U.

Dans un mode de réalisation préféré, les moyens d'encliquetage homologues comprennent quant à eux des premiers moyens d'encliquetage constitués d'au moins une patte élastique s'étendant parallèlement aux lames des premiers moyens d'encastrement, et des deuxièmes moyens d'encliquetage constitués d'au moins une fenêtre ménagée dans une cloison perpendiculaire aux lames des deuxièmes moyens d'encastrement.

De préférence alors, les premiers moyens d'encliquetage sont constitués de deux pattes élastiques disposées de part et d'autre des lames des premiers moyens d'encastrement, et les deuxième moyens d'encliquetage sont constitués de deux fenêtres disposées de part et d'autres des lames des deuxièmes moyens d'encastrement.

Il sera en outre avantageux de prévoir que les premiers moyens d'encastrement et d'encliquetage sont prévus sur les parois horizontales de dessous et de dessus, tandis que les deuxièmes moyens d'encastrement et d'encliquetage sont prévus sur les parois latérales. Cette caractéristique est particulièrement intéressante dans la mesure où les composants les plus fragiles des moyens de fixation sont associés à la paroi horizontale de dessous constituant le fond de la caisse de rangement, laquelle paroi est posée sur le sol lors du montage de ladite caisse, tandis que les parois verticales sont approchées de façon à amener leur bord inférieur au niveau des bords latéraux de la paroi horizontale. Une fois l'encliquetage réalisé, on obtient un ensemble pratiquement indémontable.

Il pourra aussi s'avérer intéressant de prévoir que la paroi horizontale de dessous est équipée d'une paroi lisse de doublage présentant des ailes latérales qui masquent les moyens d'encastrement et d'encliquetage adjacents. Cette paroi lisse de doublage permet de masquer le cloisonnement habituellement présent sur la paroi horizontale de dessous constituant le fond de la caisse, lorsque cette paroi est réalisée en matière plastique injectée.

On pourra alors prévoir que la paroi lisse de doublage et/ou la paroi frontale de dessous présente un couloir inférieur périphérique associé au passage d'un rideau simple ou double servant à la fermeture de l'ouverture frontale de ladite caisse de rangement, la paroi horizontale de dessus présentant un couloir supérieur périphérique qui est au droit dudit couloir inférieur périphérique. L'utilisation d'un rideau simple ou double de fermeture est bien entendu optionnelle dans le cadre de l'invention, et celle-ci peut s'avérer intéressante lors de caisses de rangement de grandes dimensions et/ou d'ensembles de caisses de rangement superposées. On pourra utiliser à cet effet des rideaux souples articulés ou non.

On pourra également prévoir que la paroi lisse de doublage et/ou la paroi horizontale de dessous présente une pluralité de fentes inférieures parallèles aux parois latérales, associées au logement d'au moins une patte inférieure d'un intercalaire vertical, la paroi horizontale de dessus présentant des fentes supérieures qui sont au droit desdites fentes inférieures pour loger au moins une patte supérieure dudit intercalaire vertical, lequel est maintenu en position par ses seules pattes. Ainsi, l'utilisateur a toute liberté pour disposer un ou plusieurs intercalaires verticaux, à l'endroit qu'il choisit.

De préférence encore, les parois horizontales de dessous et de dessus sont identiques et interchangeables entre elles, et les parois latérales sont également identiques et interchangeables entre elles. On parvient ainsi à rationnaliser la fabrication des composants destinés à constituer une caisse de rangement, et aussi à simplifier la commercialisation d'une telle caisse sous forme de kit prêt à monter.

Avantageusement enfin, les parois horizontales de dessous et de dessus présentent des moyens mâle/femelle permettant d'indexer les unes par rapport aux autres des caisses superposées.

D'autres caractéristiques et avantages de l'invention apparaîtront plus clairement à la lumière de la description qui va suivre et des dessins annexés.

### DESCRIPTION DES FIGURES

Il sera fait référence aux figures des dessins annexés où :
- la figure 1 est une vue en perspective illustrant une caisse de rangement montée, ici avec un intercalaire, dont la structure est conforme à l'invention ;
- la figure 2 est une vue isolée de la caisse de la figure 1, et la figure 3 est la même vue dans laquelle la paroi horizontale de dessous constituant le fond n'est plus recouverte par une paroi lisse de doublage, ce qui permet de distinguer les moyens d'encastrement et d'encliquetage présents pour solidariser entre elles les parois latérales et la paroi de dessous ;
- les figures 4 et 5 sont des vues partielles en perspective de la paroi horizontale de dessous constituant le fond de la caisse, à plus grande échelle, permettant de mieux distinguer l'agencement des moyens d'encastrement et d'encliquetage associés ;
- la figure 6 est une vue en perspective d'une paroi latérale, du côté intérieur de celle-ci ;
- la figure 7 est une vue partielle en perspective, à plus grande échelle, montrant les moyens d'encastrement et d'encliquetage associés qui sont homologues des moyens d'encastrement et d'encliquetage précités associés à la paroi horizontale de dessous ;
- la figure 8 est une vue éclatée permettant de mieux comprendre le mode de montage par coopération entre les moyens d'encastrement et d'encliquetage homologues ;
- la figure 9 est une vue partielle en élévation et en coupe, dans la position finale d'encastrement entre les moyens homologues concernés, avec coopération complète des moyens d'encastrement et d'encliquetage ;
- les figures 10 et 11 sont des coupes partielles selon X-X et XI-XI de la figure 9, permettant de mieux distinguer des dispositions relatives des éléments d'encastrement de la paroi latérale qui assurent un blocage des parois concernées bord à bord dans deux directions orthogonales X, Y.

### DESCRIPTION DU MODE DE REALISATION PREFERE DE L'INVENTION

La figure 1 illustre une caisse de rangement de forme générale parallélépipédique, réalisée conformément à l'invention. Cette caisse de rangement, notée C, comporte une paroi horizontale de dessous 10, à partir de laquelle se dressent verticalement deux parois latérales 11, 12 et une paroi de fond 13, et une paroi horizontale de dessus 14. Des moyens de fixation sont prévus pour solidariser entre elles les parois horizontales 10, 14 et les parois latérales 11, 12, ces moyens de fixation n'étant cependant pas visibles sur la figure 1. En l'espèce, la paroi horizontale de dessous 10 est en effet équipée d'une paroi lisse de doublage 16 présentant des ailes latérales 16.3 qui masquent les moyens de fixation adjacents.

L'ensemble ainsi monté présente une ouverture frontale 20 permettant d'insérer les objets tels que dossiers, suspendus ou non, à ranger.

Sur la figure 1, on a illustré la possibilité d'installer au moins un intercalaire vertical, ici un seul intercalaire noté 15. Pour la mise en place d'un tel intercalaire vertical 15, il est prévu que la paroi lisse de doublage 16 présente une pluralité de fentes inférieures 16.2 parallèles aux parois 11, 12, associées au logement d'au moins une patte inférieure 15.1 (ici deux) de l'intercalaire vertical 15. Bien que cela ne soit pas visible sur la figure 1, la paroi horizontale de dessus 14 présente intérieurement des fentes supérieures qui sont au droit des fentes inférieures 16.2 pour loger au moins une patte supérieure dudit intercalaire vertical 15, lequel est alors maintenu en position par ses seules pattes. Ces fentes sont mieux visibles sur la figure 2.

On peut cependant décider de ne pas utiliser de paroi lisse de doublage 16, auquel cas c'est la paroi de dessous elle-même 10 qui présente des fentes telles que les fentes 10.2, mieux visibles sur la figure 3 d'au moins réception d'une patte inférieure 15.1 d'un intercalaire vertical 15 à installer.

Si l'on revient à la figure 2, on constate également que la paroi lisse de doublage 16 présente un couloir inférieur périphérique 16.1 associé au passage d'un rideau simple ou double (non représenté ici) servant à la fermeture de l'ouverture frontale 20 de la caisse de rangement. Bien que cela ne soit pas visible sur la figure 1, la paroi horizontale de dessus 14 présente naturellement un couloir supérieur périphérique qui est au droit dudit couloir inférieur périphérique 16.1. En l'espèce, le couloir périphérique est prévu sur les deux largeurs et la longueur frontale de la paroi lisse de doublage 16. On a illustré sur la figure 1 deux clips de fermeture 21 qui permettent de délimiter deux couloirs pour un double rideau de fermeture. Pour la mise en place frontale d'un tel rideau de fermeture, les clips étant enlevés, on pourra se référer au document FR-A-2 826 558 de la demanderesse. Une fois le simple ou double rideau mis en place, les clips 21 sont remis en place pour une finition satisfaisante.

Comme pour les intercalaires verticaux 15, on peut parfaitement décider de ne pas utiliser de paroi lisse de doublage 16, et il est alors prévu, comme cela est visible sur la figure 3, un couloir périphérique analogue 10.1 sur la paroi horizontale de dessous 10.

Sur la figure 1, il est également à noter la présence de moyens mâles/femelles 50 visibles ici sur la paroi horizontale de dessus 14. Des moyens identiques seront prévus sur la paroi horizontale de dessous 10, mais ces moyens ne sont pas visibles sur la figure 1. De tels moyens 50, par exemple du type tétons et cuvettes permettent d'indexer les unes par rapport aux autres des caisses C superposées. Ceci permet alors de constituer de véritables meubles de rangement constitués de plusieurs caisses de rangement superposées et éventuellement aussi juxtaposées.

On va maintenant s'intéresser aux moyens de fixation qui sont prévus pour solidariser entre elles les parois horizontales 10, 14 et les parois latérales 11, 12, et la description de ces moyens de fixation qui constituent une caractéristique essentielle de l'invention sera donnée en référence aux figures 3 à 11.

Comme cela est visible sur la figure 3, il est prévu des moyens de fixation qui font partie intégrante des parois horizontales et latérales, ces moyens de fixation comprenant des moyens d'encastrement homologues 100 à lames imbriquées assurant un blocage des parois concernées bord à bord dans deux directions orthogonales X, Y (qui sont les directions du plan de la paroi horizontale de dessous 10), et des moyens d'encliquetage homologues 200 à pattes et fenêtres d'encliquetage assurant un blocage desdites parois concernées bord à bord dans une troisième direction Z orthogonale aux deux directions susdites X, Y (en l'espèce, la direction Z est la direction verticale des plans des parois latérales). Les moyens d'encastrement homologues 100 et les moyens d'encliquetage 200 sont agencés pour assurer à eux seuls un auto-verrouillage des parois entre elles par simple rapprochement de leurs bords en regard lors du montage desdites parois.

Sur la figure 3, la position illustrée est une position correspondant au montage terminé. On constate également sur la figure 3 qu'il est prévu des moyens d'encliquetage 200 au voisinage des angles, tandis qu'une pluralité de moyens d'encastrement homologues 100, ici au nombre de cinq, sont prévus pour chaque bord latéral. Ceci ne constitue naturellement qu'un exemple, et l'invention n'est aucunement limitée à un tel mode de réalisation.

Les figures 4 et 5 permettent de mieux distinguer la partie des moyens d'encastrement- homologues 100 et la partie des moyens d'encliquetage 200 qui sont associées à la paroi horizontale de dessous 10.

Comme cela est mieux visible sur la figure 8, ces moyens comprennent des premiers moyens d'encastrement notés 101, constitués de deux lames espacées 101.1, 101.2 saillant d'un profilé latéral en U 103 qui s'étend dans une direction perpendiculaire auxdites lames. Le profilé latéral en U 103 comporte un fond 105 horizontal, et deux ailes latérales verticales 104. Les deux lames espacées 101.1, 101.2 définissent entre elles une fente 106 de direction verticale. En l'espèce, les deux lames espacées 101.1, 101.2 sont réunies entre elles par un ligament d'extrémité 101.3 qui prolonge l'une des ailes latérales 104 du profilé latéral en U 103. Le ligament d'extrémité 101.3 permet ainsi de conférer une meilleure rigidité lors de l'insertion d'une lame homologue dans la fente 106. De part et d'autre des deux lames latérales 101.1, 101.2 on trouve un puits, 107, 108 délimité par les ailes latérales 104 du profilé latéral en U 103. Ces puits 107, 108 sont destinés à recevoir deux autres lames parallèles associées aux moyens d'encastrement homologues.

Ainsi que cela est mieux visible sur les figures 6 et 7, il est prévu sur chaque paroi latérale 11 ou 12, des moyens homologues d'encastrement qui sont destinés à coopérer avec les premiers moyens d'encastrement 101. C'est ainsi qu'il est prévu des deuxièmes moyens d'encastrement 102, constitués en l'espèce de trois lames espacées 102.1, 102.2, 102.3, dont une lame centrale 102.1 et destinée à être reçue entre les deux lames 101.1, 101.2 des premiers moyens d'encastrement 101, et deux lames latérales 102.2, 102.3 sont destinées à être reçues dans le profilé latéral en U 103, entre les ailes 104 dudit profilé latéral en U, au niveau des puits de réception 107, 108 précités.

Comme cela est visible sur les figures 8 et 9, le rapprochement dans une direction verticale (flèche 300) du bord inférieur d'une paroi latérale 11 ou 12 amène les moyens d'encastrement homologues 101 et 102 à coopérer ensemble, selon une imbrication des lames parallèles concernées, à la façon d'un peigne. Les cinq lames concernées 101.1, 101.2 d'une part, et 102.1, 102.2, 102.3 d'autre part, assurent le blocage dans la direction Y. Le blocage dans la direction orthogonale X est quant à lui assuré d'une part par le ligament 101.3 contre lequel bute la lame centrale 102.1, et d'autre part par les parois latérales 104 du profilé latéral en U 103 contre lesquelles butent les bords, ici encochés, 102.21 et 102.31 des lames latérales 102.2 et 102.3. Il est à cet effet important que les deuxièmes moyens d'encastrement 102 présentent une largeur identique à la largeur intérieure du profilé latéral en U 103. En l'espèce, ceci est assuré par un encochage des bords libres des lames latérales concernées.

Les moyens d'encliquetage homologues 200 comprennent tout d'abord des premiers moyens d'encliquetage 201 qui sont ici associés à la plaque horizontale de dessous 10. Ces moyens d'encliquetage 201 sont constitués d'au moins une patte élastique, en l'espèce deux pattes élastiques 201.1, 201.2, s'étendant parallèlement aux lames 101.1, 101.2 des premiers moyens d'encastrement 101. Chacune de ces lames élastiques se termine par un redan d'encliquetage supérieur 201.11, 201.21 visible sur les figures 8 et 9. En l'espèce, ces pattes élastiques 201.1, 201.2 se prolongent inférieurement jusqu'au fond 105 du profilé en U 103, ce qui n'est pas naturellement obligatoire, mais participe à une meilleure rigidité de ces pattes élastiques lors de la phase d'encliquetage proprement dite. A cet effet, on notera également la présence de renforts 201.12, 201.22 qui évitent tout phénomène de basculement lorsqu'un effort latéral est imprimé à ces pattes élastiques au cours de la phase d'encliquetage proprement dite.

Des deuxièmes moyens d'encliquetage 202 homologues des premiers moyens d'encliquetage 201 sont naturellement prévus sur les parois latérales 11 et 12. En l'espèce, ces deuxièmes d'encliquetage 202 sont constitués d'au moins une fenêtre 110, ici deux telles fenêtres, ménagées dans une cloison 109 qui est perpendiculaire aux lames 102.1, 102.2, 102.3 des deuxièmes moyens d'encastrement 102. Les deux fenêtres 110 sont ici disposées de part et d'autre des lames 102.1, 102.2, 102.3 des deuxièmes moyens d'encastrement 102.

Si l'on revient aux figures 8 et 9, on comprend que l'insertion verticale, avec imbrication, des moyens d'encastrement homologues 101, 102, qui comporte le glissement des lames imbriquées les unes contre les autres, se poursuit jusqu'à ce que les redans supérieurs 201.11, 201.21 des pattes d'encliquetage arrivent au niveau des bords des fenêtres 110. Le petit déplacement vertical qui suit suffit alors à réaliser l'encliquetage définitif au niveau de ces deux fenêtres 110, pour arriver à la position finale de montage illustrée sur la figure 9. Dans cette position finale de montage, le plan supérieur, noté 112, des lames 101.1, 101.2, et le plan inférieur, noté 111, de la cloison 109, sont au contact l'un de l'autre, ce qui assure la référence verticale dans la direction Z, avec une disposition stable d'encliquetage des pattes élastiques.

Les coupes des figures 10 et 11, montrant respectivement la lame centrale 102.1 et une lame latérale 102.2 dans la position finale de montage, permet de mieux apprécier les dispositions relatives de ces composants. On notera en particulier le contact entre les plans 111 et 112 sur la figure 10. On notera par contre la présence d'un faible jeu au niveau des bords inférieurs de la lame centrale 102.1 et de la lame latérale 102.2 ou 102.3, ces jeux étant notés e, et étant dans la pratique de l'ordre du millimètre.

Il sera d'une façon, générale avantageux de prévoir, comme cela est illustré ici, que les premiers moyens d'encastrement 101 et d'encliquetage 201 sont prévus sur la paroi horizontale de dessous 10, tandis que les deuxièmes moyens d'encastrement 102 et d'encliquetage 202 sont prévus sur les parois latérales 11, 12. En effet, la structure des moyens d'encliquetage est plutôt plus fragile au niveau des pattes élastiques d'encliquetage, de sorte qu'il est préférable de prévoir que ces moyens fragiles soient sur la paroi posée sur le sol lors du montage, et non sur la paroi qui est manipulée lors du montage.

Il sera en outre avantageux de prévoir que les parois horizontales de dessous 10 et de dessus 14 sont identiques et interchangeables entre elles, et que les parois latérales 11, 12 sont également identiques et interchangeables entre elles. Ainsi, ceci permet d'avoir deux types de composants seulement pour constituer des parois horizontales de dessous et de dessus, et les parois latérales verticales. La paroi de fond 13 est quant à elle insérée dans des fentes associées, telles que la fente 120 des parois latérales 11 ou 12 visible sur la figure 6.

On notera également sur les figures 4 et 5 la présence d'une échancrure 10.5 en forme de triangle rectangle isocèle. Cette échancrure est destinée à recevoir une patte homologue 11.5 en forme de triangle isocèle et solidaire du bord frontal des parois latérales 11 ou 12, de façon a obtenir un cadre frontal lisse au niveau des bords rapprochés et assemblés entre eux.

On est ainsi parvenu à réaliser une caisse de rangement dont la structure est particulièrement simple, et dont le montage peut être aisément réalisé sans avoir à faire appel à un quelconque outillage extérieur. De plus, l'intégration des moyens de fixation aux parois elles-mêmes permet de supprimer la présence de composants séparés qui risquent de se perdre lors de l'expédition de la caisse en kit à monter.

En outre, on aura compris que la structure des moyens d'encastrement et d'encliquetage permet d'obtenir un blocage extrêmement précis et fiable dans les trois directions du trièdre X, Y, Z, avec un auto-verrouillage garantissant la stabilité de la caisse de rangement parallélépipédique montée.

Dans le mode de réalisation qui a été illustré, les lames parallèles constituant les moyens d'encastrement homologues sont à faces parallèles. On pourra éventuellement prévoir que ces lames soient légèrement effilées vers leur extrémité libre, de façon à conférer un effet de coincement lors de l'imbrication desdites lames entre elles.

En outre, le nombre de ces lames parallèles, qui est ici de trois d'un côté et deux de l'autre, pourra naturellement varier, l'agencement minimal comportant une lame unique d'un côté et deux de l'autre (entre lesquelles passe la lame unique), tout comme le choix de l'implantation desdites lames sur les parois latérales et sur les parois horizontales.

## Revendications

1. Caisse de rangement de forme générale parallélépipédique, comportant une paroi horizontale de dessous (10) à partir de laquelle se dressent verticalement deux parois latérales (11, 12) et une paroi de fond (13), et une paroi horizontale de dessus (14), des moyens de fixation étant prévus pour solidariser entre elles les parois horizontales (10, 14) et les parois latérales (11, 12), les moyens de fixation faisant partie intégrante des parois horizontales (10, 14) et latérales (11, 12), et comprenant des moyens d'encliquetage homologues (200) à pattes et fenêtres d'encliquetage assurant un blocage desdites parois concernées bord à bord dans une troisième direction (Z) orthogonale aux deux directions sousdites (X, Y), **caractérisée en ce que** les moyens de fixation comprennent des moyens d'encastrement homologues (100) à lames imbriquées assurant un blocage des parois concernées bord à bord dans deux directions orthogonales (X, Y), et lesdits moyens d'encastrement et d'encliquetage homologues (100, 200) sont agencés pour assurer à eux seuls un auto-verrouillage naturel des parois entre elles par simple rapprochement de leurs bords en regard lors du montage desdites parois.

2. Caisse de rangement selon la revendication 1, **caractérisée en ce que** les moyens d'encastrement homologues (100) comprennent des premiers moyens d'encastrement (101) constitués de deux lames espacées (101.1, 101.2) saillant d'un profilé latéral en U (103) qui s'étend dans une direction perpendiculaire auxdites lames, et des deuxièmes moyens d'encastrement (102) constitués de trois lames espacées (102.1, 102.2, 102.3), dont une lame centrale (102.1) est reçue entre les deux lames (101.1, 101.2) des premiers moyens d'encastrement (101), et deux lames latérales (102.2, 102.3) sont reçues dans le profilé latéral en U (103) desdits premiers moyens d'encastrement.

3. Caisse de rangement selon la revendication 2, **caractérisée en ce que** les deux lames espacées (101.1, 101.2) constituant les premiers moyens d'encastrement (101) sont réunies entre elles par un ligament d'extrémité (101.3) qui prolonge l'une des branches latérales (104) du profilé latéral en U (103).

4. Caisse de rangement selon la revendication 2, **caractérisée en ce que** les deux lames latérales (102.2, 102.3) constituant les deuxièmes moyens d'encastrement (102) sont encochées au niveau de leurs bords pour présenter une largeur identique à la largeur intérieure du profilé latéral en U (103).

5. Caisse de rangement selon la revendication 1, **caractérisée en ce que** les moyens d'encliquetage homologues (200) comprennent des premiers moyens d'encliquetage (201) constitués d'au moins une patte élastique (201.1, 201.2) s'étendant parallèlement aux lames (101.1, 101.2) des premiers moyens d'encastrement (101), et des deuxièmes moyens d'encliquetage (202) constitués d'au moins une fenêtre (110) ménagée dans une cloison (109) perpendiculaire aux lames (102.1, 102.2, 102.3) des deuxièmes moyens d'encastrement (102).

6. Caisse de rangement selon la revendication 5, **caractérisée en ce que** les premiers moyens d'encliquetage (201) sont constitués de deux pattes élastiques (201.1, 201.2) disposées de part et d'autre des lames (101.1, 101.2) des premiers moyens d'encastrement (101), et les deuxièmes moyens d'encliquetage (202) sont constitués de deux fenêtres (110) disposées de part et d'autre des lames (102.1, 102.2, 102.3) des deuxièmes moyens d'encastrement (102).

7. Caisse de rangement selon les revendications 2 et 5, **caractérisée en ce que** les premiers moyens d'encastrement (101) et d'encliquetage (201) sont prévus sur les parois horizontales de dessous (10) et de dessus (14), tandis que les deuxièmes moyens d'encastrement (102) et d'encliquetage (202) sont prévus sur les parois latérales (11, 12).

8. Caisse de rangement selon l'une des revendications 1 à 7, **caractérisée en ce que** la paroi horizontale de dessous (10) est équipée d'une paroi lisse de doublage (16) présentant des ailes latérales (16.3) qui masquent les moyens d'encastrement (100) et d'encliquetage (200) adjacents.

9. Caisse de rangement selon la revendication 8, **caractérisée en ce que** la paroi lisse de doublage (16) et/ou la paroi horizontale de dessous (10) présente un couloir inférieur périphérique (16.1 ; 10.1) associé au passage d'un rideau simple ou double servant à la fermeture de l'ouverture frontale (20) de ladite caisse de rangement, la paroi horizontale de dessus (14) présentant un couloir supérieur périphérique qui est au droit dudit couloir inférieur périphérique.

10. Caisse de rangement selon la revendication 8, **caractérisée en ce que** la paroi lisse de doublage (16) et/ou la paroi horizontale de dessous (10) présente une pluralité de fentes inférieures (16.2 ; 10.2) parallèles aux parois latérales (11, 12), associées au logement d'au moins une patte inférieure (15.1) d'un intercalaire vertical (15), la paroi horizontale de dessus (14) présentant des fentes supérieures qui sont au droit desdits fentes inférieures pour loger au moins une patte supérieure dudit intercalaire vertical, lequel est maintenu en position par ses seules pattes.

11. Caisse de rangement selon l'une des revendications 1 à 10, **caractérisée en ce que** les parois horizontales de dessous (10) et de dessus (14) sont identiques et interchangeables entre elles, et les parois latérales (11, 12) sont également identiques et interchangeables entre elles.

12. Caisse de rangement selon l'une des revendications 1 à 11, **caractérisée en ce que** les parois horizontales de dessous (10) et de dessus (14) présentent des moyens mâle/femelle (50) permettant d'indexer les unes par rapport aux autres des caisses de rangement (C) superposées.

## Claims

1. A storage case that is generally in the shape of a rectangular box, and that comprises a bottom horizontal wall (10) from which two side walls (11, 12) and a back wall (13) extend vertically, and a top horizontal wall (14), fastener means being provided for securing together the horizontal walls (10, 14) and the side walls (11, 12), the fastener means being integral parts of the horizontal walls (10, 14) and of the side walls (11, 12), and including complementary snap-fastener means (200) that comprise snap-fastening catches and snap-fastening windows and that serve to lock the walls in question edge-to-edge in a third direction (Z) orthogonal to the below-mentioned two directions (X, Y), said storage case being **characterized in that** the fastener means further include complementary engagement means (100) having interdigitating blades and serving to lock said walls in question edge-to-edge in two orthogonal directions (X, Y), and said complementary engagement and complementary snap-fastener means (100, 200) are arranged to achieve, by themselves, natural and mutual self-locking of the walls, merely by the facing edges of the walls being brought together while said walls are being assembled together.

2. A storage case according to claim 1, **characterized in that** the complementary engagement means (100) comprise first engagement means (101) constituted by two spaced-apart blades (101.1, 101.2) projecting from a channel-section side member (103) that extends in a direction perpendicular to said blades, and second engagement means (102) constituted by three spaced-apart blades (102.1, 102.2, 102.3), namely a central blade (102.1) that is received between the two blades (101.1, 101.2) of the first engagement means (101), and two side blades (102.2, 102.3) that are received in the channel-section side member (103) of said first engagement means.

3. A storage case according to claim 2, **characterized in that** the two spaced-apart blades (101.1, 101.2) constituting the first engagement means (101) are united by an end interconnection (101.3) that extends one of the side flanges (104) of the channel-section side member (103).

4. A storage case according to claim 2, **characterized in that** the two side blades (102.2, 102.3) constituting the second engagement means (102) are notched at their edges so as to present a width identical to the inside width of the channel-section side member (103).

5. A storage case according to claim 1, **characterized in that** the complementary snap-fastener means (200) comprise first snap-fastener means (201) constituted by at least one resilient catch (201.1, 201.2) extending parallel to the blades (101.1, 101.2) of the first engagement means (101), and second snap-fastener means (202) constituted by at least one window (110) provided in a partition (109) that is perpendicular to the blades (102.1, 102.2, 102.3) of the second engagement means (102).

6. A storage case according to claim 5, **characterized in that** the first snap-fastener means (201) are constituted by two resilient catches (201.1, 201.2) disposed on either side of the blades (101.1, 101.2) of the first engagement means (101), and the second snap-fastener means (202) are constituted by two windows (110) disposed on either side of the blades (102.1, 102.2, 102.3) of the second engagement means (102).

7. A storage case according to claims 2 and 5, **characterized in that** the first engagement means (101) and the first snap-fastener means (201) are provided on the bottom horizontal wall (10) and on the top horizontal wall (14) while the second engagement means (102) and the second snap-fastener means (202) are provided on the side walls (11, 12).

8. A storage case according to any one of claims 1 to 7, **characterized in that** the bottom horizontal wall (10) is equipped with a smooth lining wall (16) having side flanges (16.3) that mask the adjacent engagement means (100) and snap-fastener means (200).

9. A storage case according to claim 8, **characterized in that** the smooth lining wall (16) and/or the bottom horizontal wall (10) has a bottom peripheral corridor (16.1; 10.1) associated with passing a single or double curtain serving to close the front opening (20) of said storage case, the top horizontal wall (14) having a top peripheral corridor that is in register with said bottom peripheral corridor.

10. A storage case according to claim 8, **characterized in that** the smooth lining wall (16) and/or the bottom horizontal wall (10) is/are provided with a plurality of bottom slots (16.2; 10.2) that are parallel to the side walls (11, 12), and that are associated with receiving at least one bottom tab (15.1) on a vertical separator (15), the top horizontal wall (14) being provided with top slots that are in register with said bottom slots and that serve to receive at least one top tab on said vertical separator, which is held in position by its tabs alone.

11. A storage case according to any one of claims 1 to 10, **characterized in that** the bottom horizontal wall (10) and the top horizontal wall (14) are mutually identical and interchangeable, and the side walls (11, 12) are also mutually identical and interchangeable.

12. A storage case according to any one of claims 1 to 11, **characterized in that** the bottom horizontal wall (10) and the top horizontal wall (14) are provided with male/female means (50) making it possible to index superposed storage cases (C) relative to one another.

## Patentansprüche

1. Ordnungskasten, der eine allgemeine Form eines Parallelepipeds hat, umfassend eine horizontale untere Wand (10), von der sich zwei Seitenwände (11, 12) und eine Rückwand (13) vertikal erheben, sowie eine horizontale obere Wand (14), wobei Befestigungsmittel vorgesehen sind, um die horizontalen Wände (10, 14) und die Seitenwände (11, 12) miteinander zu verbinden, wobei die Befestigungsmittel ein integraler Bestandteil der horizontalen Wände (10, 14) und der Seitenwände (11, 12) sind, und umfassend homologe Rastmittel (200) mit Zungen und Rastfenstern, die eine Blockierung der genannten betreffenden Wände Rand an Rand in einer dritten Richtung (Z) sicherstellen, die orthogonal zu den beiden unten genannten Richtungen (X, Y) ist, **dadurch gekennzeichnet, dass** die Befestigungsmittel homologe Einlaschungsmittel (100) mit sich überlagernden Laschen umfassen, die eine Blockierung der betreffenden Wände Rand an Rand in zwei orthogonalen Richtungen (X, Y) sicherstellen, und die genannten homologen Einlaschungsmittel (100) und die genannten homologen Rastmittel (200) derart ausgebildet sind, dass sie allein eine natürliche Selbstverriegelung der Wände miteinander durch einfaches Aneinanderrücken ihrer gegenüberliegenden Ränder während der Montage der genannten Wände sicherstellen.

2. Ordnungskasten nach Anspruch 1, **dadurch gekennzeichnet, dass** die homologen Einlaschungsmittel (100) erste Einlaschungsmittel (101) umfassen, die aus zwei beabstandeten Laschen (101.1, 101.2) gebildet sind, die von einem seitlichen U-Profil (103) abstehen, das sich in eine Richtung erstreckt, die senkrecht zu den genannten Laschen ist, sowie zweite Einlaschungsmittel (102), die aus drei beabstandeten Laschen (102.1, 102.2, 102.3) gebildet sind, von denen eine zentrale Lasche (102.1) zwischen den beiden Laschen (101.1, 101.2) der ersten Einlaschungsmittel (101) aufgenommen ist und zwei seitliche Laschen (102.2, 102.3) in dem seitlichen U-Profil (103) der genannten ersten Einlaschungsmittel aufgenommen sind.

3. Ordnungskasten nach Anspruch 2, **dadurch gekennzeichnet, dass** die zwei beabstandeten Laschen (101.1, 101.2), die die ersten Einlaschungsmittel (101) bilden, miteinander über einen Endsteg (101.3) verbunden sind, der einen der seitlichen Arme (104) des seitlichen U-Profils (103) verlängert.

4. Ordnungskasten nach Anspruch 2, **dadurch gekennzeichnet, dass** die beiden seitlichen Laschen (102.2, 102.3), die die zweiten Einlaschungsmittel (102) bilden, im Bereich ihrer Ränder eingekerbt sind, um eine Breite aufzuweisen, die identisch zur inneren Breite des seitlichen U-Profils (103) ist.

5. Ordnungskasten nach Anspruch 1, **dadurch gekennzeichnet, dass** die homologen Rastmittel (200) erste Rastmittel (201) umfassen, die aus mindestens einer elastischen Zunge (201.1, 201.2) gebildet sind, die sich parallel zu den Laschen (101.1, 101.2) der ersten Einlaschungsmittel (101) erstreckt, sowie zweite Rastmittel (202), die aus mindestens einem Fenster (110) gebildet sind, das in einer Wand (109) ausgebildet ist, die senkrecht zu den Laschen (102.1, 102.2, 102.3) der zweiten Einlaschungsmittel (102) steht.

6. Ordnungskasten nach Anspruch 5, **dadurch gekennzeichnet, dass** die ersten Rastmittel (201) aus zwei elastischen Zungen (201.1, 201.2) gebildet sind, die beiderseits der Laschen (101.1, 101.2) der ersten Einlaschungsmittel (101) angeordnet sind, und die zweiten Rastmittel (202) aus zwei Fenstern (110) gebildet sind, die beiderseits der Laschen (102.1, 102.2, 102.3) der zweiten Einlaschungsmittel (102) angeordnet sind.

7. Ordnungskasten nach den Ansprüchen 2 und 5, **dadurch gekennzeichnet, dass** die ersten Einlaschungsmittel (101) und die ersten Rastmittel (201) an den horizontalen unteren Wänden (10) und den horizontalen oberen Wänden (14) vorgesehen sind, während die zweiten Einlaschungsmittel (102) und die zweiten Rastmittel (202) an den seitlichen Wänden (11, 12) vorgesehen sind.

8. Ordnungskasten nach einem der Ansprüche 1 bis 7, **dadurch gekennzeichnet, dass** die horizontale untere Wand (10) mit einer glatten Deckwand (16) ausgestattet ist, die seitliche Flügel (16.3) aufweist, die die angrenzenden Einlaschungsmittel (100) und Rastmittel (200) überdecken.

9. Ordnungskasten nach Anspruch 8, **dadurch gekennzeichnet, dass** die glatte Deckwand (16) und/oder die horizontale untere Wand (10) einen unteren Umfangskanal (16.1; 10.1) aufweist, der für den Lauf eines einfachen oder doppelten Rollos vorgesehen ist, der zum Verschließen der vorderen Öffnung (20) des genannten Ordnungskastens dient, wobei die horizontale obere Wand (14) einen oberen Umfangskanal aufweist, der sich senkrecht über dem genannten unteren Umfangskanal befindet.

10. Ordnungskasten nach Anspruch 8, **dadurch gekennzeichnet, dass** die glatte Deckwand (16) und/oder die horizontale untere Wand (10) eine Vielzahl von unteren Schlitzen (16.2; 10.2) aufweist, die parallel zu den Seitenwänden (11, 12) und für die Aufnahme mindestens einer unteren Zunge (15.1) einer vertikalen Zwischenwand (15) vorgesehen sind, wobei die horizontale obere Wand (14) obere Schlitze aufweist, die sich senkrecht über den genannten unteren Schlitzen befinden, um mindestens eine obere Zunge der genannten vertikalen Zwischenwand aufzunehmen, die allein durch ihre Zungen in Position gehalten wird.

11. Ordnungskasten nach einem der Ansprüche 1 bis 10, **dadurch gekennzeichnet, dass** die horizontalen unteren Wände (10) und die horizontalen oberen Wände (14) identisch und untereinander austauschbar sind, und die Seitenwände (11, 12) ebenfalls identisch und untereinander austauschbar sind.

12. Ordnungskasten nach einem der Ansprüche 1 bis 11, **dadurch gekennzeichnet, dass** die horizontalen unteren Wände (10) und die horizontalen oberen Wände (14) männliche/weibliche Mittel (50) aufweisen, die ein Indexieren der übereinander angeordneten Ordnungskästen (C) zueinander ermöglichen.
